# EUROPÄISCHE PATENTSCHRIFT

(11) **EP 0 563 237 B1**
(45) Veröffentlichungstag und Bekanntmachung des Hinweises auf die Patenterteilung: **19.04.1995**
(21) Anmeldenummer: 92902604.5
(22) Anmeldetag: 18.12.1991
(51) Int. Cl.: H01B 7/34, H05B 6/42

(54) **TIEFKÜHLBARER ELEKTRISCHER HOHLLEITER**
HOLLOW ELECTRICAL CONDUCTOR COOLABLE TO EXTREMELY LOW TEMPERATURES
CONDUCTEUR CREUX ELECTRIQUE POUVANT ETRE REFROIDI A DES TEMPERATURES TRES BASSES

(30) Priorität: 22.12.1990 DE 4041603; 26.03.1991 DE 4109818
(43) Veröffentlichungstag der Anmeldung: 06.10.1993
(73) Patentinhaber: Schmidt, Edwin, D-35232 Dautphetal (DE)
(72) Erfinder: Schmidt, Edwin, D-35232 Dautphetal (DE)
(74) Vertreter: König, Werner, Dipl.-Ing.
(86) Internationale Anmeldenummer: DE9100992
(87) Internationale Veröffentlichungsnummer: WO9211647

(56) Entgegenhaltungen:
- DE-A- 2 011 217
- FR-A- 2 122 741

## Beschreibung

Die Erfindung betrifft einen tiefkühlbaren elektrischen Hohlleiter mit einem Anschluß zur Einführung von tiefkalten Gasen in flüssiger oder gasförmiger Phase und einem Auslaß für diese. Sie betrifft ferner ein Verfahren zur Anwendung eines solchen Hohlleiters.

Es ist bekannt, daß durch die Tiefkühlung eines elektrischen Leiters dessen elektrischer Widerstand abgesenkt werden kann. Diese Absenkung des Widerstandes beträgt beispielsweise bei Kupfermaterial pro Grad-Celsius Temperaturabsenkung dieses Materials 0,4 %. Bei gleicher Nutzleistung kann folglich die Stromstärke entsprechend reduziert werden. Da die Ohm'schen Verluste, also die Stromverbrauchswärme, sich mit dem Quadrat der Stromstärke erhöhen, bewirkt eine Verringerung der Stromstärke eine entsprechend überproportionale Verringerung der abzuleitenden Stromverbrauchswärme. So führt z.B. eine Halbierung der Stromstärke dazu, daß nur noch ein Viertel der Stromverbrauchswärme abzuführen ist.

Es ist bekannt (DE-OS 22 60 322, DE-PS 11 67 979 und US-PS 18 17 247) die aufgrund Ohm'scher Verluste auftretende Wärme bei elektrischen Hohlleitern dadurch abzuführen, daß diese Leiter von einem Kühlmittel durchströmt werden. Aufgrund seiner hohen Wärmekapazität kommt als Kühlmittel insbesondere Wasser in Betracht. Damit ist aber ein Tiefkühleffekt mit einer relevanten Absenkung des elektrischen Widerstandes des Leiters nicht möglich.

Daneben ist aus der DE-OS 20 11 217 ein flexibles Tiefsttemperatur-Kabel bekannt, das zur übertragung von Wechselstrom dient. Bei diesem Kabel ist ein der vorliegenden Erfindung entsprechendes Schlauchelement vorgesehen, das entlang seiner Länge und auf seinem gesamten Umfang Perforationen zum Austritt von Kühlgasen aufweist. Auf dieses Schlauchelement ist eine flexible Leiterschicht aus Metallitzen formschlüssig aufgewickelt. Zusätzlich befinden sich auf dieser Leiterschicht eine flexible Röhre aus gewickeltem Isoliermaterial sowie Mittel zur Abdichtung der äußeren Oberflächen dieser Röhre gegen den Austritt der Kühlgase. Allerdings liegt dieser Erfindung eine andere Aufgabe zugrunde, nämlich ein insbesondere flexibles Kabel der genannten Gattung bereitzustellen. Da bei diesem Kabel zwischen dem Schlauchelement und dem elektrischen Leiter kein Zwischenraum vorgesehen ist, wird mit diesem Kabel die der vorliegenden Erfindung zugrundeliegende Aufgabe nicht gelöst. Darüber hinaus ist es aus dieser Druckschrift überhaupt nicht bekannt, ein Kabel der genannten Gattung als Hohlleiter beim Betrieb von Induktionsöfen einzusetzen.

Es ist ferner bereits bekannt, ("Kernfusion, Forschung und Entwicklung", Kernforschungszentrum Karlsruhe, Jahrg. 91, Seite 57 bis 62) tiefkalt verflüssigte Gase mit tiefkaltem Versiedungseffekt in ein Hohlleiterende einzusprühen und diese in Gasphase am anderen Ende des Hohlleiters wieder abzuführen. Nachteilig ist dabei, daß vorwiegend nur im Einsprühbereich Tieftemperaturen entstehen, da in diesem Bereich durch das Versieden der verflüssigten Gase Tieftemperaturen erreicht werden, während im nachfolgenden Bereich des Hohlleiters lediglich die verflüchtigte Gasphase wirksam sein kann, die volumenbezogen ein beträchtlich geringeres Kältepotential aufweist.

Der Erfindung liegt nun die Aufgabe zugrunde, die Nachteile der vorgenannten Hohlleiter und Verfahren zu vermeiden und einen Hohlleiter zu schaffen, über dessen gesamte Länge eine gleichmäßige Tieftemperaturverteilung sichergestellt werden kann. Dies soll zudem zu einer wirtschaftlichen, effektiven Kühlung des Hohlleiters bei einfachem Aufbau führen. Ferner sollen Verfahren zur erfindungsgemäßen Anwendung eines solchen Hohlleiters angegeben werden.

Diese Aufgabe wird bei einem Hohlleiter der eingangs erwähnten Art erfindungsgemäß dadurch gelöst, daß der Hohlleiter als Induktionsspule für Induktionsöfen zum Erwärmen, Warmhalten oder Schmelzen von metallischem Gut ausgebildet ist; daß der Außendurchmesser des Schlauchelements kleiner ist als der Innendurchmesser des Hohlleiters; daß der Hohlleiter in seiner Wandung Durchlässe zum Austreten des Gases aufweist und daß er mit einer Ummantelung versehen ist, die einen Ringspalt zum Hohlleiter freiläßt und das aus dem Hohlleiter austretende Gas sammelt und abführt. Das so ausgeführte Schlauchelement bzw. die Schlauchelemente bewirkt(en) die gewünschte gleichmäßige Verteilung des in gasförmiger oder flüssiger Phase eingebrachten Kühlmittels und damit eine gleichmäßige Kühlung des Hohlleiters. Störende Temperatursprünge an dem Leiter werden dadurch zuverlässig verhindert. Aufgrund einer Ausgestaltung derart, daß der Außendurchmesser des Schlauchelements kleiner ist als der Innendurchmesser des Hohlleiters, ergibt sich somit ein Abstand zwischen der Außenfläche der Schlauchelemente und der Innenfläche des Hohlleiters. Damit wird eine gleichmäßige Verteilung des Kühlmittels gefördert. Der Abstand der genannten Flächen kann durch Abstandsnocken gefördert werden. Aufgrund der zum Austreten des Gases bestimmten Durchlässe in der Wandung des Hohlleiters ergibt sich eine die gleichmäßige Verteilung fördernde Führung des Kühlmittels. Die Durchlässe können dabei als Durchtrittslöcher ausgebildet sein, die gezielt in der Wandung des Hohlleiters vorgesehen werden oder aber sie können sich zwischen Kabellitzen oder - adern ergeben, wenn der Hohlleiter aus solchen zusammengestellt ist. Mittels einer Ummantelung, die das aus dem Hohlleiter austretende Gas sammelt und abführt, kann die Kühlung des Hohlleiters auch von außen her gefördert werden. Das in der Ummantelung aufgefangene Gas kann in der jeweils gewünschten Weise abgeleitet oder einer weiteren Verwendung zugeführt werden.

Derartige Hohlleiter sind grundsätzlich überall dort zur Stromführung geeignet, wo mit hohen Stromstärken gearbeitet wird.

Der Hohlleiter kann dabei einen runden oder eckigen Querschnitt haben.

Das erfindungsgemäße Schlauchelement kann so ausgebildet sein, daß es durch den gesamtem Hohlleiter hindurchreicht und an einem Ende an einen Gasanschluß angeschlossen und an seinem anderen Ende abgesperrt ist. Es können aber auch zwei Schlauchelemente jeweils von einem Ende des Hohlleiters ausgehend angeordnet sein, deren addierte Längen der Länge des Hohlleiters angepaßt und die jeweils an einen Gasanschluß angeschlossen sind. Es kann auch mit nur einem Schlauchelement gearbeitet werden, das durch den gesamten Hohlleiter hindurchreicht und an seinen beiden Enden an einen Gasanschluß angeschlossen ist.

Zur Verbesserung des gleichmäßigen Austritts des Gases in flüssiger oder gasförmiger Phase kann es beitragen, daß die Perforationen der Schlauchelemente mit zunehmendem Abstand von dem Gasanschluß einen größeren Querschnitt haben und/oder daß die Perforationen der Schlauchelemente mit zunehmendem Abstand von dem Gasanschluß einen geringeren Abstand voneinander haben.

Der erfindungsgemäße Hohlleiter kann ferner so ausgebildet sein, daß er im Querschnitt wellenförmig profiliert ist. Auf diese Weise entstehen in Längsrichtung des Hohlleiters verlaufende Kanäle für die Führung und Verteilung des aus einem Schlauchelement austretenden Kühlmittels.

Der erfindungsgemäße Hohlleiter kann ferner so ausgebildet sein, daß der Hohlleiter als Ganzes in einem Mantelgehäuse angeordnet ist, das das aus dem Hohlleiter austretende Gas sammelt und abführt. Es kann zweckmäßig sein, statt einer Ummantelung des Leiters die Gesamtheit des Hohlleiters, wie dieser auch immer geformt sein mag, in einem Gehäuse unterzubringen und darin das aus dem Hohlleiter austretende Gas aufzufangen und in gewünschter Weise weiterzuführen. Auch hier bewirkt das tiefkalte Gas eine Außenkühlung des Hohlleiters.

Der erfindungsgemäße Hohlleiter kann ferner so ausgebildet sein, daß eine Rückkühlvorrichtung für das aus der Ummantelung oder dem Mantelgehäuse austretende Gas vorgesehen ist. Dadurch wird der erforderliche Gasbedarf reduziert.

Der erfindungsgemäße Hohlleiter kann als Spule ausgebildet sein; er kann aber auch in Nuten von um einen Schmelztiegel herum angeordneten Jochen untergebracht sein.

Der erfindungsgemäße Hohlleiter ist als Induktionsspule für Induktionsöfen zum Erwärmen, Warmhalten oder Schmelzen von metallischem Gut vorgesehen.

Im übrigen kann der erfindungsgemäße Hohlleiter in den verschiedensten Anwendungen zum Erzeugen elektrischer Magnetfelder angewendet werden. Er kann z.B. Verwendung finden in Teilchenbeschleunigern, Kernpintomographen in der Magnetohydrodynamik, der Plasma-Elektrizität, in Kernfusionsreaktoren sowie beim Bau von Magneten.

Erfindungsgemäß kann der Hohlleiter so betrieben werden, daß flüssiger Stickstoff oder flüssiges Helium über einen Gas-Kaltverflüssiger in Kreislauf geführt zur Kühlung dem Schlauchelement zugeführt wird. Eine solche Führung im Kreislauf senkt die Kosten für das Kühlmittel.

Der erfindungsgemäße Hohlleiter kann ferner so betrieben werden, daß flüssiger Stickstoff oder flüssiges Helium aus einem Flüssiggasbehälter dem Schlauchelement zugeführt wird. Dies erfordert einen relativ geringen baulichen Aufwand.

Weiter kann der erfindungsgemäße Hohlleiter so betrieben werden, daß ein druckverflüssigtes Gas im Kreislauf geführt zur Kühlung dem Schlauchelement zugeführt wird, wobei insbesondere an die Benutzung von Freon und Ammoniak zu denken ist.

Im folgenden Teil der Beschreibung werden einige Ausfuhrungsformen des erfindungsgemäßen Hohlleiters anhand von Zeichnungen beschrieben. Es zeigt:
- Fig.1: eine Ausführungsform des erfindungsgemäßen Hohlleiters als Induktionsspule mit perforiertem Schlauchelement und einer den Hohlleiter umschließenden Ummantelung.
- Fig.2: eine der Fig.1 ähnliche Ausführungsform, bei der der als Induktionsspule ausgebildete Hohlleiter insgesamt in einem Mantelgehäuse untergebracht ist.
- Fig.3: einen Schnitt durch einen normal zur Achse verlaufenden Tiegel mit umgebenden Jochen, in denen Nuten zur Aufnahme es Hohlleiters vorgesehen sind,
- Fig.4: einen Schnitt durch einen Hohlleiter mit wellenartig geformten Querschnitt und
- Fig.5: einen aus Kabellitzen gebildeten Hohlleiter mit Schlauch.

Fig.1 zeigt einen zu einer Induktionsspule getormten elektrischen Hohlleiter 1 mit einem unteren Ende 2 und einem oberen Ende 3. An den beiden Enden 2, 3 sind Elektroanschlüsse 4 vorgesehen. In dem Hohlleiter 1 befindet sich ein Schlauchelement 5, das aus Polytetrafluorethylen (PTFE) besteht und dessen Außendurchmesser geringer ist als der Innendurchmesser des mit Durchlässen 6a versehenen Hohlleiters 1. Das Schlauchelement 5 ist innerhalb des Hohlleiters 1 mit feinen Perforationen 6 versehen. Die beiden Enden des Schlauchelements 5 sind an eine Dosiereinrichtung 7 angeschlossen, die zudem an einen nicht dargestellten Gasbehälter angeschlossen ist.

Der Hohlleiter 1 sitzt in einer rohrförmigen Ummantelung 8, die einen Ringspalt zum Hohlleiter 1 frei läßt. Die Ummantelung 8 ist an ihren beiden Enden Jeweils auf einen Stutzen 9 ein Anschlußstück 10 aufgesetzt, das über Anschlüsse 11 an eine nicht dargestellte Gasleitung angeschlossen werden Kann.

In Fig.1 ist ferner ein Anschlußstück 12 dargestellt, das mit dem Innenraum der Ummantelung 8 einerseits und der Gasleitung andererseits verbunden werden kann.

Bei der Ausführung gemäß Fig.1 wird Gas in flüssiger oder gasförmiger Phase, bevorzugt Stickstoff in flüssiger Phase, über beide Enden des Schlauchelements 5 gleichzeitig eingeleitet. Es tritt dann durch die Perforationen in den Hohlleiter 1 aus und gelangt schließlich in die Ummantelung 8. Dabei erfolgt eine intensive Kühlung des Hohlleiters 1 von seinem Inneren her, die durch das in die Ummantelung 8 eingetretene Gas unterstützt wird. Das dann gasförmig vorliegende Kühlmittel kühlt neben dem Leiter noch die angeschlossenen, zugehörigen Elemente. Das Gas gelangt dann schließlich über eine Gasleitung ins Freie oder zu einem nicht dargestellten Kühler, der ein Gas-Kaltverflüssiger sein kann.

Die in Fig.2 dargestellte Ausführung unterscheidet sich von der nach Fig.1 im wesentlichen nur darin, daß die von dem Hohlleiter 1 gebildete Induktionsspule insgesamt in einem Mantelgehäuse 12 untergebracht ist, das einen Anschluß 13 für die Ableitung des Gases aufweist. An den Enden des Hohlleiters 1 sind Elektroanschlüsse 4 vorgesehen. Zudem sitzt auf jedem Ende des Hohlleiters 1 ein Anschlußstück 14, welches den Hohlraum des Hohlleiters 1 dichtend abschließt, dabei aber den Austritt der Enden des Schlauchelements 5 gestattet, wie dies auch für das Anschlußstück 10 der Ausbildung nach Fig.1 zutrifft.

Fig.3 zeigt einen Tiegel 15, der mit einer Isolierfolie 16 umgeben ist. Joche 17 sind korbartig als Stützkorsett um den Tiegel 15 herum angeordnet. Diese Joche 17 sind auf der dem Tiegel 15 zugewandten Seite mit Nuten 18 versehen, in denen sich ein perforierter Hohlleiter 19 befindet, in dem in der zuvor beschriebenen Weise ein Schlauchelement 5 sitzt. Der Hohlleiter 19 ist dabei jeweils in einen permeablen Füllstoft 20 eingebettet.

Die Joche 17 verlaufen parallel zur Achse des Tiegels 15. Auch die Nuten 18 und die darin liegenden Hohlleiter 19 verlaufen dementsprechena mit den integrierten Schlauchelementen 5. Diese sind an ihrem unteren Ende jeweils an eine nicht dargestellte Ringleitung angeschlossen, durch die den einzelnen Schlauchelementen 5 tiefkaltes Gas in flüssiger oder gasförmiger Phase zugeführt wird. Dieses Gas kann nach dem Austreten aus dem Hohlleiter 19 am oberen Ende der Nuten 18 mittels eines Abführanschlusses 21 aufgefangen werden.

Fig.4 zeigt einen Querschnitt durch einen Hohlleiter 22, der eine gewellte Ausführung hat. Diese Ausführung stellt sicher, daß sich zwischen einem Schlauchelement und dem Hohlleiter 22 sowie zwischen diesem Hohlleiter und einer Ummantelung zwangsläufig rinnenförmige Freiräume ergeben, in denen das Gas in flüssiger oder gasförmiger Phase strömen kann.

Fig.5 zeigt einen Hohlleiter 23, der aus Kabellitzen, Filamenten oder Adern gebildet ist, die insgesamt eine permeable Struktur bilden. Dieser Hohlleiter 23 erfordert deshalb keine gesonderten Durchtrittslöcher für den Austritt des Gases aus dem Hohlleiter 23.

Die Perforationen des Hohlleiters 1 können unterschiedliche Durchtrittsquerschnitte und Abstände voneinander haben.

## Patentansprüche

1. Tiefkühlbarer elektrischer Hohlleiter mit einem Anschluß zur Einführung von tiefkalten Gasen in flüssiger oder gasförmiger Phase und einem Auslaß für diese, wobei mindestens ein Schlauchelement (5;24) in dem Hohlleiter (1;19;22;23) angeordnet, an einen Gasanschluß angeschlossen und mit Perforationen (6) zum Austritt der Gase versehen ist, **dadurch gekennzeichnet**, daß der Hohlleiter (1;19;22;23) als Induktionsspule für Induktionsöfen zum Erwärmen, Warmhalten oder Schmelzen von metallischem Gut ausgebildet ist; daß der Außendurchmesser des Schlauchelements (5;24) kleiner ist als der Innendurchmesser des Hohlleiters (1;19;22;23); daß der Hohlleiter in seiner Wandung Durchlässe (6a) zum Austreten des Gases aufweist und daß er mit einer Ummantelung (8) versehen ist, die einen Ringspalt zum Hohlleiter freiläßt und das aus dem Hohlleiter (1;19;22;23) austretende Gas sammelt und abführt.

2. Hohlleiter nach Anspruch 1, dadurch gekennzeichnet, daß nur ein Schlauchelement (5;24) vorgesehen ist, welches durch den gesamten Hohlleiter (1;19;22;23) hindurchreicht und an einem Ende an einen Gasanschluß angeschlossen und an seinem anderen Ende abgesperrt ist.

3. Hohlleiter nach Anspruch 1, dadurch gekennzeichnet, daß zwei Schlauchelemente (5;24) jeweils von einem Ende des Hohlleiters (1;19;22;23) ausgehend angeordnet sind, deren addierte Längen der Länge des Hohlleiters (1;19;22;23) angepaßt sind und die jeweils an einen Gasanschluß angeschlossen sind.

4. Hohlleiter nach Anspruch 1, dadurch gekennzeichnet, daß nur ein Schlauchelement (5;24) in dem Hohlleiter (1;19;22;23) angeordnet ist, das durch den gesamten Hohlleiter (1;19;22;23) hindurchreicht und an seinen beiden Enden an einen Gasanschluß angeschlossen ist.

5. Hohlleiter nach einem der vorhergehenden Ansprüche, dadurch gekennzeichnet, daß die Perforationen (6) der Schlauchelemente (5;24) mit zunehmendem Abstand von dem Gasanschluß einen größeren Querschnitt haben.

6. Hohlleiter nach einem der vorhergehenden Ansprüche, dadurch gekennzeichnet, daß die Perforationen (6) der Schlauchelemente (5;24) mit zunehmendem Abstand von dem Gasanschluß einen geringeren Abstand voneinander haben.

7. Hohlleiter nach einem der vorhergehenden Ansprüche, dadurch gekennzeichnet, daß er im Querschnitt wellenförmig profiliert ist.

8. Hohlleiter nach einem der vorhergehenden Ansprüche, dadurch gekennzeichnet, daß er als Ganzes in einem Mantelgehäuse (12) angeordnet ist, das das aus dem Hohlleiter (1;19;22;23) austretende Gas sammelt und abführt.

9. Hohlleiter nach einem der vorhergehenden Ansprüche, dadurch gekennzeichnet, daß eine Rückkühlvorrichtung für das aus der Ummantelung (8) oder dem Mantelgehäuse (12) austretende Gas vorgesehen ist.

10. Hohlleiter nach einem der vorhergehenden Ansprüche, dadurch gekennzeichnet, daß er in Nuten von um einen Schmelztiegel herum angeordneten Jochen untergebracht ist.

## Claims

1. Hollow electrical conductor coolable to extremely low temperatures, with a connection for the introduction of extremely cold gases in liquid or gaseous form and an outlet for the same, whereby at least one tube element (5;24) is installed in the hollow conductor (1;19;22;23), connected to a gas connection point and provided with perforations (6) to allow emission of the gases, characterised in that the hollow conductor (1;19;22;23) is designed as an induction coil for induction furnaces for heating, holding or melting metallic material; that the external diameter of the tube element (5;24) is smaller than the internal diameter of the hollow conductor (1;19;22;23); that the walls of the hollow conductor incorporate outlets (6a) to permit emission of the gas, and that the hollow conductor (1;19;22;23) is provided with a jacket (8), whereby an annular gap exists between this jacket (8) and the hollow conductor and the jacket (8) collects and discharges the gases emitted from the hollow conductor (1;19;22;23).

2. Hollow conductor in accordance with Claim 1, characterised in that only one tube element (5;24) is provided, extending through the entire hollow conductor (1;19;22;23), one end of the tube element (5;24) being connected to a gas connection point and the other being closed off.

3. Hollow conductor in accordance with Claim 1, characterised in that two tube elements (5;24) are incorporated, one extending from either end of the hollow conductor (1;19;22;23), the sum length of these tube elements (5;24) conforming to the length of the hollow conductor (1;19;22;23) and each tube element (5;24) being connected to its own gas connection point.

4. Hollow conductor in accordance with Claim 1, characterised in that the hollow conductor (1;19;22;23) incorporates only one tube element (5;24), which extends through the entire hollow conductor (1;19;22;23) and is connected at both its ends to a gas connection point.

5. Hollow conductor in accordance with one of the preceding claims, characterised in that the cross-section of the perforations (6) in the tube elements (5;24) increases as the distance from the gas connection point increases.

6. Hollow conductor in accordance with one of the preceding claims, characterised in that the spacing between the perforations (6) in the tube elements (5;24) decreases as the distance from the gas connection point increases.

7. Hollow conductor in accordance with one of the preceding claims, characterised in that it possesses an undulating profile in its cross-section.

8. Hollow conductor in accordance with one of the preceding claims, characterised in that it is located in its entirety inside a casing (12) which collects and discharges the gas emitted from the hollow conductor (1;19;22;23).

9. Hollow conductor in accordance with one of the preceding claims, characterised in that a recooling device is provided for the gas discharged from the jacket (8) or the casing (12).

10. Hollow conductor in accordance with one of the preceding claims, characterised in that it is installed in the slots of yokes located around a melting crucible.

## Revendications

1. Conducteur creux électrique pouvant être refroidi à des températures très basses, comportant un raccordement pour l'alimentation en gaz à très basses températures en phase liquide ou gazeuse, ainsi qu'une sortie pour ceux-ci, dans lequel au moins un tuyau (5;24) est placé dans un conducteur creux (1;19;22;23), est raccordé à une alimentation en gaz et est équipé de perforations (6) pour l'échappement des gaz, **caractérisé en ce que** le conducteur creux (1;19;22;23) forme une bobine d'induction pour le chauffage, le maintien à température ou la fusion d'un matériau métallique, que le diamètre extérieur du tuyau (5;24) est plus petit que le diamètre intérieur du conducteur creux (1;19;22;23), que le conducteur creux présente des points de passage des gaz (6a) dans sa paroi, et qu'il est équipé d'une enveloppe (8) qui possède un passage annulaire pour le conducteur creux qui rassemble les gaz en provenance du conducteur creux (1;19;22;23) et les évacue.

2. Conducteur creux selon la revendication 1, caractérisé en ce que un seul tuyau (5;24) est prévu, tuyau qui passe à travers tout le conducteur creux (1;19;22;23), est raccordé à une extrémité à une alimentation en gaz, et est fermé à son autre extrémité.

3. Conducteur creux selon la revendication 1, caractérisé en ce que deux tuyaux (5;24) émergent chacun d'une extrémité du conducteur creux (1;19;22;23), tuyaux dont les longueurs additionnées correspondent à la longueur du conducteur creux (1;19;22;23) et qui sont chacun raccordés à une alimentation en gaz.

4. Conducteur creux selon la revendication 1, caractérisé en ce que seul un tuyau (5;24) est placé dans le conducteur creux (1;19;22;23), tuyau qui passe à travers tout le conducteur creux (1;19;22;23) et est raccordé à ses deux extrémités à une alimentation en gaz.

5. Conducteur creux selon l'une des revendications ci-dessus caractérisé en ce que les perforations (6) des tuyaux (5;24) ont un diamètre de plus en plus important au fur et à mesure que l'on s'éloigne du raccord d'alimentation en gaz.

6. Conducteur creux selon l'une des revendications ci-dessus, caractérisé en ce que les perforations (6) des tuyaux (5; 24) sont de moins en moins éloignées l'une de l'autre au fur et à mesure que l'on s'éloigne du raccord d'alimentation en gaz.

7. Conducteur creux selon l'une des revendications ci-dessus caractérisé en ce que sa section présente un profil ondulé.

8. Conducteur creux selon l'une des revendications ci-dessus caractérisé en ce qu'il est entièrement entouré d'un boîtier enveloppant (12) qui rassemble et évacue le gaz en provenance du conducteur creux (1;19;22;23).

9. Conducteur creux selon l'une des revendications ci-dessus, caractérisé en ce qu'un dispositif de réfrigération de retour est prévu pour le gaz en provenance de l'enveloppe (8) ou du boîtier enveloppant (12).

10. Conducteur creux selon l'une des revendications ci-dessus, caractérisé en ce qu'il est divisé en rainures par des culasses disposées autour d'un creuset.
